# EUROPÄISCHE PATENTSCHRIFT

(11) **EP 3 602 697 B1**
(45) Veröffentlichungstag und Bekanntmachung des Hinweises auf die Patenterteilung: **05.05.2021**
(21) Anmeldenummer: 18712434.2
(22) Anmeldetag: 06.03.2018
(51) Int. Cl.: H01R 13/6582, H01R 13/652, H01R 13/518

(54) **HALTERAHMEN MIT PE-KONTAKT**
CONNECTOR FRAME WITH PE CONTACT
CADRE DE CONNECTEUR AVEC CONTACT PE

(30) Priorität: 21.03.2017 DE 102017106036
(43) Veröffentlichungstag der Anmeldung: 05.02.2020
(73) Patentinhaber: Harting Electric GmbH & Co. KG, 32339 Espelkamp (DE)
(72) Erfinder: BEISCHER, Thomas, 32339 Espelkamp (DE); SCHENK, Florian, 32584 Löhne (DE)
(86) Internationale Anmeldenummer: PCT/DE2018/100198
(87) Internationale Veröffentlichungsnummer: WO 2018/171831

(56) Entgegenhaltungen:
- EP-A1- 0 333 386
- WO-A2-2008/152520
- DE-A1-102011 107 768
- DE-B3-102014 109 351
- US-A- 4 506 937

## Beschreibung

Die Erfindung geht aus von einem Halterahmen mit PE-Kontakt nach der Gattung des unabhängigen Anspruchs 1.

Derartige Kontakte werden benötigt, um die Erdung eines Steckverbinders mit eingesetzten Kontakten zu gewährleisten.

### Stand der Technik

Die DE 10 2014 109 351 B3 zeigt einen Steckverbinder mit einer Schutzleiterbrücke. Die Schutzleiterbrücke dient als Verbindung zwischen zwei PE-Kontakten in einem Kunststoffgehäuse. Sie ist seitlich an dem Steckereinsatz zu montieren.

Die DE 100 09 749 B4 zeigt eine Kontaktbefestigung für Rechtecksteckverbinder in der auch ein Mittel zur Kontaktierung eines PE-Kontaktes offenbart ist. Dabei wird der PE-Kontakt in einer eigenen Kammer eingerastet und mit einer Flanschöffnung und einem Federelement ausgerichtet.

In der DE 10 2013 113 976 B4 ist ein Halterahmen mit einem Anschlussbereich für einen PE-Kontakt offenbart. Durch die metallische Ausführung des Halterahmens ist eine Erdung innerhalb eines metallischen Gehäuses gewährleistet.

Nachteilig am Stand der Technik ist, dass in den bekannten Lösungen der PE-Kontakt nicht mit einem Kunststoff-Halterahmen anwendbar ist.

Das Deutsche Patent- und Markenamt hat in der Prioritätsanmeldung zu vorliegender Anmeldung den folgenden Stand der Technik recherchiert: DE 10 2015 106 416 B3 und die bereits weiter oben genannte DE 10 2014 109 351 B3.

Die US 4,506,937 A zeigt einen Steckverbinder, der seitliche Schirmanbindungselemente aufweist.

Die DE 10 2014 109 351 B3 zeigt einen Steckverbinder zur mechanischen und elektrischen Verbindung mit einem korrespondierenden Gegensteckverbinder, umfassend ein Gehäuse, zwei Schutzleiterbrücken, einen Halterahmen und einen Steckereinsatz, wobei die Schutzleiterbrücken seitlich in den Halterahmen eingesetzt sind.

Die EP 0 333 386 A1 zeigt einen elektrischen Steckverbinder mit seitlichen, U-förmigen Schirmelementen.

Die DE 10 2011 107 768 A1 zeigt einen Steckverbinder mit seitlichen Laschen, die das Steckverbindergehäuse randseitig umschliessen. Durch die Laschen werden eine sichere und auf einfache Weise herstellbare Befestigung und gleichzeitig eine Abschirmung des Steckverbinders erreicht.

Die WO 2008/152520 A2 zeigt einen HDMI-Steckverbinder, der seitliche Montagemittel aufweist, die gleichzeitig eine Schirmfunktion übernehmen.

### Aufgabenstellung

Die Aufgabe der Erfindung besteht darin, einen Halterahmen mit PE-Kontakt vorzustellen, welcher einfach und schnell zu montieren, sowie kostengünstig herzustellen ist.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Derartige Halterahmen dienen zur Halterung von Steckverbindermodulen. wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen bzw. Trennen der Steckverbindung standhalten zu können. Es existieren metallische Halterahmen und Halterahmen aus Kunststoff im Stand der Technik, wobei bei den metallischen Halterahmen die Übertragung des einen PE-Kontakts auf den gesamten Steckverbinder durch das metallische Material des Halterahmens gesichert ist. Am häufigsten werden Halterahmen in Kombination mit so genannten schweren Steckverbindern eingesetzt.

Es gibt weiterhin verschiedene Arten von Steckverbindermodulen. Es gibt Steckverbindermodule für die Übertragung von Leistung, Daten oder Signalen. Da die Module nicht Bestandteil des Schutzrechts sind, wird im Verlauf auch nicht näher auf die Art der eingesetzten Module eingegangen.

Die Einsetzbarkeit des Halterahmens von der Anschlussseite und/oder der Steckseite in das Gehäuse erhöht vorteilhafterweise den Komfort während des Bestückens für den Produktionsmitarbeiter. Dadurch kann eine Kabelkonfektion somit vor dem Montageprozess erfolgen.

Durch die Anordnung an dem Halterahmen und Ausgestaltung des PE-Kontakts ist eine Kontaktierung von der Anschlussseite und/oder der Steckseite her möglich. Dies vereinfacht den gesamten Montageprozess.

Nach der Erfindung ist der mindestens eine PE-Kontakt zweischenkligausgebildet. Unter der zweischenkligen Ausgestaltung wird die Zusammensetzung des PE-Kontakts aus zwei gebogenen Elementen verstanden. Die Biegung der Elemente entspricht in etwa einem "u". Dabei ist das Verbindungsstück zwischen den beiden Schenkeln länger als die beiden daran angeformten Schenkel ausgebildet. Idealerweise weist das Verbindungsstück als Länge die Höhe des Halterahmens auf, sodass es diesen im Bereich der Ecken umfassen kann.

Die beiden Elemente des PE-Kontakts sind rechtwinklig zueinander angeordnet und überlappen sich in den beiden Schenkeln des "u". Dies erhöht die Stromtragfähigkeit und die Kontaktierungsfläche zum Halterahmen und damit zum Gehäuse.

Eine einschenklige Ausgestaltung ist als weitere Ausführungsform denkbar. Dafür wird statt zwei Elementen nur ein Element verwendet. Dabei ist das eine Element in etwa u-förmig gebogen. Dabei ist das Verbindungsstück zwischen den beiden Schenkeln länger als die beiden daran angeformten Schenkel ausgebildet. Idealerweise weist das Verbindungsstück als Länge die Höhe des Halterahmens auf, sodass es diesen im Bereich der Ecken umfassen kann.

In einer weiteren Ausführungsform ist der mindestens eine PE-Kontakt einteilig ausgebildet. Die einteilige Form entspricht von der Form her der zweischenkligen Ausführung des PE-Kontakts. Alternativ kann bei der einteiligen Ausführung auch nur eine feste Verbindung zwischen einem Schenkel der beiden Elemente vorliegen, während auf der anderen Seite die Schenkel getrennt sind, sodass sie überlappend angeordnet werden können.

Nach der Erfindung ist der mindestens eine PE-Kontakt formschlüssig an dem Halterahmen fixierbar. Durch die Formschlüssige Ausführung wird die Stabilität zwischen Halterahmen und PE-Kontakt deutlich erhöht. Für die formschlüssige Fixierung ist die zweischenkligen Ausführung des PE-Kontakts optimal geeignet, denn jedes der beiden Elemente grenzt folglich an die Eckkante des Halterahmens.

Nach der Erfindung ist der mindestens eine PE-Kontakt an allen vier Ecken des Halterahmens montierbar. Durch die Form und zweischenklige Ausgestaltung des PE-Kontakts ist dieser flexibel an jeder der Ecken des Halterahmens montierbar. Dies erhöht wiederum den Komfort bei der Verkabelung des Steckverbinders.

Der mindestens eine PE-Kontakt weist in einer vorteilhaften Ausführungsform mindestens eine Ausnehmung zur Befestigung am Halterahmen auf. Durch die Ausgestaltung mit mindestens einer Ausnehmung ist eine sichere Befestigung des PE-Kontakts an dem Halterahmen und damit am Gehäuse gewährleistet. Die Ausnehmung dient als Durchgangsöffnung für Schrauben oder Montagemittel des Halterahmens am Gehäuse. In einer alternativen Variante weist die Ausnehmung ein Gewinde zur zusätzlichen Fixierung auf.

In einer besonders vorteilhaften Ausführungsform besteht der mindestens eine PE-Kontakt aus einem leitfähigen Material, beispielsweise Metall, insbesondere einer Kupferlegierung oder Federstahl. Bei der Kupferlegierung handelt es sich beispielsweise um CuSn6, CuSn8 oder Wieland K57 (CuNi1Co1Si). Durch das metallische Material wird die Leitfähigkeit, die Kurzschlussstrombelastbarkeit und die Stromtragfähigkeit deutlich erhöht. Die besonders hohe Stromtragfähigkeit und Kurzschlussstrombelastbarkeit wurden in verschiedenen Prüfungen experimentell belegt.

In einer besonderen Ausführungsform weist der Halterahmen mindestens eine Gewindehülse auf. Die mindestens eine Gewindehülse ist in einer Ecke des Halterahmens angeordnet. Idealerweise weist der Halterahmen mindestens vier Gewindehülsen für eine sichere und leitende Verschraubung mit dem Gehäuse des Steckverbinders auf.

In einer bevorzugten Ausführungsform besteht die Gewindehülse aus Messing. Dies dient der weiteren Erhöhung der Leitfähigkeit.

In einer vorteilhaften Ausführungsform besteht der Halterahmen aus Kunststoff. Bei einem Halterahmen aus Kunststoff erhöht sich der Nutzen des PE-Kontakts, denn ein metallischer Halterahmen stellt selbst eine leitende Verbindung zwischen den PE-Kontakt und dem Gehäuse dar.

Dies ist aufgrund der isolierenden Eigenschaften bei einem Kunststoffhalterahmen nicht gewährleistet. Da ein Kunststoffrahmen jedoch leichter und kostengünstiger zu produzieren ist, ist dieser zu bevorzugen und in Kombination mit dem erfindungsgemäßen PE-Kontakt einzusetzen.

In einer besonders bevorzugten Ausführungsform besteht das Gehäuse aus Metall, insbesondere Aluminium. Durch die metallische Ausführung ist das Gehäuse stabil und dient zugleich als Erdung, wenn der Halterahmen mit mindestens einem PE-Kontakt darin eingesetzt ist.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines einteiligen PE-Kontakts
- Fig. 2: eine perspektivische Darstellung eines alternativen einteiligen, zweischenkligen PE-Kontakts
- Fig. 3: eine perspektivische Darstellung eines zweischenkligen PE-Kontakts
- Fig. 4: eine perspektivische Darstellung eines Halterahmens mit PE-Kontakten

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Darstellung eines erfindungsgemäßen einteiligen PE-Kontakts 1. Dieser weist die Form eines auf einem der beiden Schenkel 2 stehenden "u" auf. Die beiden Schenkel des "u" sind mittels eines Verbindungsstücks 3 miteinander verbunden. Dadurch ist die Form des PE-Kontakts 1 mit einem so genannten C-Träger vergleichbar. In dieser aufgestellten Position ist der PE-Kontakt 1 am Halterahmen 5 montierbar.

Die Schenkel 2 weisen jeweils eine Ausnehmung 4 auf. Die Ausnehmung 4 ist rund ausgeführt und dient als Durchgangsöffnung für ein Befestigungsmittel für die Montage des PE-Kontakts 1 am Halterahmen 5 oder für Befestigungsmittel für die Montage eines Steckereinsatzes.

Die Figur 2 zeigt eine perspektivische Darstellung eines alternativen einteiligen, zweischenkligen PE-Kontakts 1. Der PE-Kontakt 1 ist aus einem Teil geformt. Wird der PE-Kontakt 1 in einer Netzdarstellung als Fläche betrachtet, so teilt ein Schlitz das Verbindungsstück 3, sowie einen der beiden Schenkel 2 in zwei Teile. Folglich besteht nur noch eine Verbindung an einem dem getrennten Schenkel 2 gegenüberliegenden Schenkel 2. Der gegenüberliegende einteilige Schenkel 2 sichert die Verbindung zwischen den durch den Schnitt ergebenden drei Schenkeln 2.

Die getrennten Schenkel 2 weisen jeweils eine eigene Ausnehmung 4 auf. Die Ausnehmung 4 ist bei dem einteiligen Schenkel 2 so angeordnet, dass der Mittelpunkt des kreisförmigen Ausnehmung 4 und der Mittelpunkt des Schenkels 2 in einander fallen. Die Ausnehmung 4 ist rund ausgeführt und dient als Durchgangsöffnung für ein Befestigungsmittel für die Montage des PE-Kontakts 1 am Halterahmen 5 oder für Befestigungsmittel für die Montage eines Steckereinsatzes.

Nach einem Biegeprozess ist der PE-Kontakt 1 so geformt, dass in dem Schlitz die Eckkante des Halterahmens 5 aufnehmbar ist. Dabei liegen die Verbindungsstücke 3 an den Seitenflächen des Halterahmens 5 flächig an. Die Ausnehmungen 4 der beiden getrennten Schenkel 2 liegen nach dem Biegeprozess fluchtend übereinander. Ebenso liegen die Mittelpunkte der drei Ausnehmungen 4 nach dem Biegeprozess fluchtend übereinander auf einer Linie.

Die Figur 3 zeigt eine perspektivische Darstellung eines zweischenkligen PE-Kontakts 1. Der PE-Kontakt 1 ist aus zwei Teilen geformt. Dabei handelt es sich um zweimal den PE-Kontakt 1, wie er in der Figur 1 dargestellt ist. Diese zwei einteiligen PE-Kontakte 1 sind rechtwinklig zueinander angeordnet, sodass sie von der Form her dem PE-Kontakt 1, wie in Figur 2 dargestellt, entsprechen.

Durch die rechtwinklige Anordnung zueinander ergibt sich ein Schlitz, welcher die Eckkante des Halterahmens 5 einrahmt. Dabei liegen die Verbindungsstücke 3 an den Seitenflächen des Halterahmens 5 flächig an. Die Ausnehmungen 4 der beiden PE-Kontakte 1 liegen nach dem Zusammenfügen fluchtend übereinander. Ebenso liegen die Mittelpunkte der vier Ausnehmungen 4 nach dem Zusammenfügen fluchtend übereinander auf einer Linie.

Die Montage am Halterahmen 5 erfolgt analog den Figuren 1 und 2 mittels eines Befestigungsmittels, welches durch die Ausnehmung 4 geführt wird.

Die Figur 4 zeigt eine perspektivische Darstellung eines Halterahmens 5 mit vier PE-Kontakten 1, welche zur Montage vorbereitet sind. Die vier PE-Kontakte 1 sind jeweils an den Eckkanten eines rechteckigen Halterahmens 5 angeordnet. Sie sind formschlüssig mit dem Halterahmen 5 verbunden. Die PE-Kontakte 1 können von der Anschlussseite und/oder der Steckseite her aufgrund der beidseitig an jedem PE-Kontakt 1 angeordneten Ausnehmungen 4 kontaktiert werden.

Der in Figur 4 dargestellte Halterahmen 5 besteht aus Kunststoff. Er weist Gewindehülsen für die Befestigung der PE-Kontakte 1 auf. Die Gewindehülsen sind aus Messing und weisen jeweils ein Innengewinde auf, in welches ein Befestigungsmittel montierbar ist.

### Bezugszeichenliste

- 1: PE-Kontakt
- 2: Schenkel
- 3: Verbindungsstück
- 4: Ausnehmung
- 5: Halterahmen

## Patentansprüche

1. Halterahmen (5) mit mindestens einem PE-Kontakt (1), wobei der Halterahmen (5) von einer Steckseite und/oder von einer Anschlussseite in ein Gehäuse einsetzbar ist, wobei der mindestens eine PE-Kontakt (1) an dem Halterahmen (5) angeordnet ist
**dadurch gekennzeichnet, dass**
der mindestens eine PE-Kontakt (1) von der Anschlussseite und/oder der Steckseite her kontaktierbar ist,
dass der mindestens eine PE-Kontakt (1) zweischenklig ausgebildet ist,
dass der mindestens eine PE-Kontakt (1) formschlüssig an dem Halterahmen (5) fixierbar ist,
wodurch der PE-Kontakt flexibel jeweils an jeder der vier Ecken des Halterahmens montierbar ist.

2. Halterahmen (5) nach Anspruch 1
**dadurch gekennzeichnet, dass**
der mindestens eine PE-Kontakt (1) einteilig ausgebildet ist.

3. Halterahmen (5) nach einem der vorstehenden Ansprüche
**dadurch gekennzeichnet, dass**
der mindestens eine PE-Kontakt (1) mindestens eine Ausnehmung (4) zur Befestigung am Halterahmen (5) aufweist.

4. Halterahmen (5) nach einem der vorstehenden Ansprüche
**dadurch gekennzeichnet, dass**
der mindestens eine PE-Kontakt (1) aus einem leitfähigen Material, beispielsweise Metall, insbesondere einer Kupferlegierung besteht.

5. Halterahmen (5) nach einem der vorstehenden Ansprüche
**dadurch gekennzeichnet, dass**
der Halterahmen (5) mindestens eine Gewindehülse aufweist.

6. Halterahmen (5) nach vorstehendem Anspruch
**dadurch gekennzeichnet, dass**
die Gewindehülse aus Messing besteht.

7. Halterahmen (5) nach einem der vorstehenden Ansprüche
**dadurch gekennzeichnet, dass**
der Halterahmen (5) aus Kunststoff besteht.

8. Gehäuse mit einem Halterahmen (5) nach einem der vorstehenden Ansprüche
**dadurch gekennzeichnet, dass**
das Gehäuse aus Metall, insbesondere aus Aluminium, besteht.

## Claims

1. Holding frame (5) with at least one PE contact (1), wherein the holding frame (5) can be inserted in a housing from a plug-in side and/or from a connection side, wherein the at least one PE contact (1) is arranged on the holding frame (5),
**characterized in that**
the at least one PE contact (1) can be contact-connected from the connection side and/or the plug-in side,
**in that** the at least one PE contact (1) is formed with two limbs,
**in that** the at least one PE contact (1) can be fixed in a form-fitting manner to the holding frame (5),
as a result of which the PE contact can be mounted flexibly in each case on each of the four corners of the holding frame.

2. Holding frame (5) according to Claim 1,
**characterized in that**
the at least one PE contact is of single-part form.

3. Holding frame (5) according to either of the preceding claims,
**characterized in that**
the at least one PE contact (1) has at least one recess (4) for fastening to the holding frame (5).

4. Holding frame (5) according to one of the preceding claims,
**characterized in that**
the at least one PE contact (1) consists of a conductive material, for example metal, in particular a copper alloy.

5. Holding frame (5) according to one of the preceding claims,
**characterized in that**
the holding frame (5) has at least one threaded sleeve.

6. Holding frame (5) according to the preceding claim,
**characterized in that**
the threaded sleeve consists of brass.

7. Holding frame (5) according to one of the preceding claims,
**characterized in that**
the holding frame (5) consists of plastic.

8. Housing having a holding frame (5) according to one of the preceding claims,
**characterized in that**
the housing consists of metal, in particular of aluminium.

## Revendications

1. Cadre de retenue (5) comprenant au moins un contact PE (1),
le cadre de retenue (5) pouvant être inséré dans un boîtier depuis un côté enfichable et/ou depuis un côté de raccordement,
l'au moins un contact PE (1) étant disposé sur le cadre de retenue (5),
**caractérisé en ce que**
l'au moins un contact PE (1) peut être mis en contact depuis le côté de raccordement et/ou depuis le côté d'enfichage,
l'au moins un contact PE (1) est conçu avec deux branches,
l'au moins un contact PE (1) peut être fixé par complémentarité de formes au cadre de retenue (5),
ce qui permet de monter le contact PE de manière flexible au niveau de chacun des quatre coins du cadre de retenue.

2. Cadre de retenue (5) selon la revendication 1,
**caractérisé en ce que**
l'au moins un contact PE (1) est conçu d'une seule pièce.

3. Cadre de retenue (5) selon l'une des revendications précédentes,
**caractérisé en ce que**
l'au moins un contact PE (1) comporte au moins un évidement (4) destiné à la fixation au cadre de retenue (5) .

4. Cadre de retenue (5) selon l'une des revendications précédentes,
**caractérisé en ce que**
l'au moins un contact PE (1) est en un matériau conducteur, par exemple en métal, en particulier en alliage de cuivre.

5. Cadre de retenue (5) selon l'une des revendications précédentes,
**caractérisé en ce que**
le cadre de retenue (5) comporte au moins un manchon fileté.

6. Cadre de retenue (5) selon la revendication précédente,
**caractérisé en ce que**
le manchon fileté est en laiton.

7. Cadre de retenue (5) selon l'une des revendications précédentes,
**caractérisé en ce que**
le cadre de retenue (5) est en matière synthétique.

8. Boîtier comprenant un cadre de retenue (5) selon l'une des revendications précédentes,
**caractérisé en ce que**
le boîtier est en métal, notamment en aluminium.
